# EUROPÄISCHE PATENTSCHRIFT

(11) **EP 1 719 211 B1**
(45) Veröffentlichungstag und Bekanntmachung des Hinweises auf die Patenterteilung: **19.03.2008**
(21) Anmeldenummer: 05701626.3
(22) Anmeldetag: 31.01.2005
(51) Int. Cl.: H01R 13/22, H01R 13/02

(54) **Wiederlösbare elektrische Steckverbindung**
Unplugable electrical connection
Connexion électrique déconnectable

(30) Priorität: 19.02.2004 DE 102004008014
(43) Veröffentlichungstag der Anmeldung: 08.11.2006
(73) Patentinhaber: ROBERT BOSCH GMBH, 70442 Stuttgart (DE)
(72) Erfinder: PUETTNER, Achim, 73430 Aalen (DE); BUSCHLE, Hartmut, 70736 Fellbach (DE); SCHOENFELD, Michael, 70771 Leinfelden-Echterdingen (DE); REHBEIN, Peter, 71287 Weissach (DE); SIMMEL, Andreas, 71409 Schwaikheim (DE)
(86) Internationale Anmeldenummer: PCT/EP2005/050399
(87) Internationale Veröffentlichungsnummer: WO 2005/081365

(56) Entgegenhaltungen:
- GB-A- 1 505 207
- US-A- 5 960 540
- US-A1- 2002 004 341

## Beschreibung

Die Erfindung geht aus von einer wiederlösbaren elektrischen Steckverbindung nach der Gattung des Anspruchs 1. Eine solche Steckverbindung ist aus der GB-A-1505207 bekannt. Hierin ist eine lösbare elektrische Steckverbindung offenbart, wobei ein Kontaktelement eine Leiterplatine mit einem Kontaktbereich umfasst. Ein anderes Steckelement umfasst ein Klemmelement. Dieses Klemmelement drückt das andere Steckelement zur Herstellung einer elektrischen Steckverbindung gegen den Kontaktbereich des Kontaktelements.

Steckverbindungen sind in vielfältigen Ausführungen bekannt. Sie bestehen in der Regel aus einem Steckelement, beispielsweise einem Stecker, der in ein Gegensteckelement, beispielsweise eine Buchse einführbar ist, um eine wiederlösbare elektrische Steckverbindung einzugehen. Das Steckelement kontaktiert mit seinem Aussendurchmesser zumindest zum Teil in dem Innendurchmesser der Buchse des Gegensteckelements und führt so eine elektrische Kontaktierung herbei.

Andere Ausführungen von Gegensteckelementen weisen Leiterplatinen auf, die Kontaktbereiche umfassen, in die Steckelemente einführbar sind. In der Regel handelt es sich bei diesen Kontaktbereichen um Buchsen, die unmittelbar auf der Leiterplatine angeordnet sind.

Ein Nachteil der vorstehenden Ausführung des Standes der Technik besteht darin, dass es sich dabei um keine zuverlässige elektrische Verbindungen handelt, die insbesondere einer Reibkorrosion widersteht. Durch Mikrobewegungen in den Kontaktstellen durch die Kontaktpartnern und durch hohe Steckkräfte, die notwendig sind, um ein ungewolltes Lösen zu verhindern, entsteht insbesondere bei mehrpoligen Steckverbindungen diese Art von Korrosion, die sich auf die Qualität der elektrischen Steckverbindung negativ auswirkt.

Des weiteren sind nur technisch aufwendige und teure Lösungen für Kontakte bekannt, die hohe technische Anforderungen, wie beispielsweise Stromübertragung, Steckzyklen, Schütteln etc. erfüllen.

Die Aufgabe der Erfindung besteht darin, eine zuverlässige elektrische und wiederlösbare Steckverbindung kostengünstig auszubilden.

Diese Aufgabe wird, ausgehend von einer wiederlösbaren elektrischen Steckverbindung entsprechend den gattungsgemäßen Merkmalen des Anspruchs 1 durch die kennzeichnenden Merkmale des Anspruchs 1 gelöst. Bei dieser Anordnung ist ein Steckelement mit einer Hülse versehen, die bei hergestellter Steckverbindung mit dem Kontaktbereich eines Gegensteckers kontaktiert.

Dadurch ergibt sich der Vorteil, dass die vorgeschlagene Steckverbindung sehr platzsparend aufgebaut ist. Zudem ist die Steckverbindung auch unter ungünstigen Betriebsbedingungen funktionssicher.

Ferner erweist es sich von Vorteil, dass die an sich üblichen Pins bzw. Messerleisten einer elektrischen Steckverbindung nicht mehr notwendig sind. Dadurch können Pins bzw. Messerleisten eingespart werden.

Zudem lässt sich diese Art der Ausführung einer elektrischen Steckverbindung sehr einfach in Sensoren, Ventilen oder ähnlichen Komponenten einsetzen, in denen eine lösbare elektrische Steckverbindung zu realisieren ist, aber der notwendige Bauraum dafür stark eingeschränkt ist.

Weitere vorteilhafte Ausgestaltungen gehen aus der nachfolgenden Beschreibung sowie den Unteransprüchen hervor.

### Zeichnung

Es zeigen:
- Figur 1: eine perspektivische Ansicht auf das erfindungsgemässe Gegensteckerelement mit teilweise gezeigten Steckelementen;
- Figur 2: eine perspektivische Ansicht auf ein Ausführungsbeispiel eines Steckelements.

### Beschreibung der Ausführungsbeispiele

In Fig.1 ist ein Gegenstecker 1 im Schnitt dargestellt. Er besteht aus einem Gehäuse 2 sowie ein in dem Gehäuse 2 gelagerten Kontaktelement 3, wobei das Kontaktelement 3 bei diesem Ausführungsbeispiel eine Leiterplatine umfasst.

Ein Stecker 12 besteht aus einem Kontaktträger 11, Steckelementen 6 und Klemmelementen 4, welche zu beiden Seiten der Steckelemente 6 angeordnet sind. Der Kontaktträger 11 weist zusätzliche Öffnungen 5 auf, durch die die Steckelemente 6 einführbar sind. Der Stecker 12 kann eine Vielzahl der hier dargestellten Steckelemente 6 umfassen (Vielpolstecker).

In Kontaktstellung, wie sie in der Fg.1 dargestellt ist, enden die Steckelemente 6 in einem Kontaktbereich 7 des Kontaktelements 3. Die einen Enden der Steckelemente 6 sind derart ausgestaltet, dass diese zu beiden Seiten des Kontaktelements 3 in dessen Längserstreckung anliegen und so eine elektrische Verbindung zwischen den Steckelementen 6 und dem Kontaktelement 3 des Gegensteckerelements 1 herstellen.

Zur Fixierung der Steckelemente 6 an dem Kontaktelement 3 sind die Klemmelemente 4 des Kontaktträgers 11 vorgesehen, die bei dem hier dargestellten Ausführungsbeispiel die einen Enden der Steckelemente 6 zumindest zum Teil umgreifen und die einen Enden der Steckelemente 6 gegen die Kontaktbereiche 7 des Kontaktelements 3 drücken.

Die Klemmwirkung der Klemmelemente 4 kann auf unterschiedliche Weise hergestellt werden:

Zum einen besteht die Möglichkeit, dass es sich bei den Klemmelementen 4 um verschieblich gelagerte Elemente handelt, die entweder durch Fügen des Kontaktträgers 11 oder durch Stellelemente, die in den Zeichnungen nicht näher dargestellt sind, ein Fixieren der Steckelemente 6 bewirken.

Zum anderen besteht die Möglichkeit, dass die Klemmelemente 4 Rastelemente aufweisen, in denen die Steckelemente 6 in ihrer Kontaktstellung, wie in der Figur 1 dargestellt, verrasten.

Um eine optimierte Kontaktmöglichkeit zwischen dem Kontaktelement 3 und den Steckelementen 6 zu schaffen, ist vorgesehen, die Steckelemente 6 mit je einer Hülse 8, wie sie in Fig. 2 dargestellt ist, zu versehen. Diese Hülsen 8 bestehen aus einem elektrisch leitenden Material, das über Kontaktstücke der Steckelemente 6 geschoben wird.

Auf dem Aussenumfang 9 der Hülsen 8 sind Wülste 10 vorgesehen, die definierte Kontaktpunkte mit dem Kontaktelement 3 im Kontaktbereich 7 schaffen. Die Hülsen 8 sind über zumindest zum Teil abisolierte Enden eines Kabels elektrisch leitend fixierbar, so dass auf einfache Art und Weise diese Steckelemente 6 geschaffen werden können.

Dies eröffnet die Möglichkeit, auf Messer im Gegenstecker 1 und Pins im Stecker 12 zu verzichten und aufwendige Verbindungsverfahren zwischen Messer bzw. Pins einzusparen.

## Patentansprüche

1. Wiederlösbare elektrische Steckverbindung, bestehend aus einem Stecker (12) und einem Gegenstecker (1), wobei der Gegenstecker (1) ein Kontaktelement (3), insbesondere eine Leiterplatine, Platine, o.ä. umfasst, das mindestens einen Kontaktbereich aufweist, der mit dem Stecker (12) zumindest zum Teil in Verbindung bringbar ist, der Stecker (12) mindestens ein Klemmelement (4) umfasst, das zumindest einen Teil wenigstens eines Steckelements (6) des Steckers (12) in seiner Kontaktstellung umgreift und das Klemmelement (4) zur Herstellung der elektrischen Steckverbindung zumindest einen Teil des wenigstens einen Steckelements (6) gegen den Kontaktbereich drückt , **dadurch gekennzeichnet, dass** das wenigstens eine Steckelement (6) eine Hülse (8) aufweist, die bei hergestellter Steckverbindung mit dem Kontaktbereich des Gegensteckers (1) kontaktiert.

2. Steckverbindung nach Anspruch 1, **dadurch gekennzeichnet, dass**
die Hülse (8) auf ihrem Aussenumfang (9) mindestens einen Kontaktpunkt aufweist, der von einem Durchmesser der Hülse (8) beabstandet ist, welcher Kontaktpunkt mit dem Kontaktbereich des Kontaktelements (3) in Kontakt tritt.

3. Steckverbindung nach Anspruch 2, **dadurch gekennzeichnet, dass**
die Hülse (8) zur Bildung wenigstens eines Steckelements (6) unmittelbar auf das zumindest zum Teil abisolierte Ende eines Kabels aufsteckbar ist.

4. Steckverbindung nach mindestens einem der vorhergehenden Ansprüche, **dadurch gekennzeichnet, dass** das Klemmelement (4) verschieblich innerhalb des Steckers (12) gelagert ist und in seiner Kontaktstellung verrastet.

5. Steckverbindung nach mindestens einem der vorhergehenden Ansprüche, **dadurch gekennzeichnet, dass** das Klemmelement (4) Bereiche aufweist, in denen das Steckelement (6) in seiner Kontaktstellung fixiert ist.

6. Steckverbindung nach mindestens einem der vorhergehenden Ansprüche, **dadurch gekennzeichnet, dass** das Klemmelement (4) Rastmittel aufweist, mit denen das Steckelement (6) verrastet.

7. Steckverbindung nach mindestens einem der vorhergehenden Ansprüche, **dadurch gekennzeichnet, dass** das Klemmelement (4) derart ausgelegt ist, dass das Steckelement (6) auf mindestens einer Seite des Kontaktelements (3) in seiner Längserstreckung zumindest zum Teil in dem Kontaktbereich fixiert ist.

## Claims

1. Re-releasable electrical plug connection, comprising a plug (12) and a mating plug (1), with the mating plug (1) comprising a contact element (3), in particular a printed circuit board, printed circuit card or the like, which has at least one contact region which can be at least partly connected to the plug (12), the plug (12) comprising at least one clamping element (4) which surrounds at least part of at least one plugging element (6) of the plug (12) in its contact position, and the clamping element (4) pressing at least part of the at least one plugging element (6) against the contact region in order to produce an electrical plug connection, **characterized in that** the at least one plugging element (6) has a sleeve (8) which makes contact with the contact region of the mating plug (1) when the plug connection is produced.

2. Plug connection according to Claim 1, **characterized in that** the outer circumference (9) of the sleeve (8) has at least one contact point which is at a distance from a diameter of the sleeve (8) and makes contact with the contact region of the contact element (3).

3. Plug connection according to Claim 2, **characterized in that** the sleeve (8) can be plugged directly onto the at least partly stripped end of a cable in order to form at least one plugging element (6).

4. Plug connection according to at least one of the preceding claims, **characterized in that** the clamping element (4) is movably mounted within the plug (12) and locks in its contact position.

5. Plug connection according to at least one of the preceding claims, **characterized in that** the clamping element (4) has regions in which the plugging element (6) is fixed in its contact position.

6. Plug connection according to at least one of the preceding claims, **characterized in that** the clamping element (4) has locking means with which the plugging element (6) locks.

7. Plug connection according to at least one of the preceding claims, **characterized in that** the clamping element (4) is designed in such a way that the plugging element (6) is fixed at least partly in the contact region on at least one side of the contact element (3) in its longitudinal extent.

## Revendications

1. Connexion électrique déconnectable, composée d'un connecteur (12) et d'un connecteur complémentaire (1), le connecteur complémentaire (1) ayant un élément de contact (3), notamment une plaque de circuit, une platine ou analogue, avec au moins une zone de contact mise au moins en partie en liaison avec le connecteur (12) qui a au moins un élément de pincement (4) entourant au moins une partie d'au moins un élément de connexion (6) du connecteur (12) en position de contact et pour réaliser la connexion électrique, l'élément de pincement pousse au moins une partie d'au moins un élément de connecteur (6) contre la zone de contact,
**caractérisée en ce qu'**
au moins un élément de contact (6) comporte un manchon (8) qui, lorsque la connexion est réalisée, est en contact avec la zone de contact du connecteur complémentaire (1).

2. Connexion selon la revendication 1,
**caractérisée en ce que**
le manchon (8) présente à sa périphérie extérieure (9), au moins un point de contact écarté du diamètre du manchon (8) et ce point de contact vient en contact avec la zone de contact de l'élément de contact (3).

3. Connexion selon la revendication 2,
**caractérisée en ce que**
pour former au moins un élément de connexion (6), le manchon (8) s'engage directement sur au moins une partie de l'extrémité dénudée d'un câble.

4. Connexion selon au moins l'une des revendications précédentes,
**caractérisée en ce que**
l'élément de pincement (4) est monté coulissant dans le connecteur (2) et s'accroche dans sa position de contact.

5. Connexion selon au moins l'une des revendications précédentes,
**caractérisée en ce que**
l'élément de pincement (4) comporte des zones dans lesquelles l'élément de connexion (6) est bloqué dans sa position de contact.

6. Connexion selon au moins l'une des revendications précédentes,
**caractérisée en ce que**
l'élément de pincement (4) comporte des moyens d'accrochage par lesquels il s'accroche à l'élément de connexion (6).

7. Connexion selon au moins l'une des revendications précédentes,
**caractérisée en ce que**
l'élément de pincement (4) est conçu pour que l'élément de connexion (6) soit bloqué sur au moins un côté de l'élément de contact (3) dans son extension longitudinale, au moins en partie dans la zone de contact.
